# EUROPÄISCHE PATENTSCHRIFT

(11) **EP 4 409 126 B1**
(45) Veröffentlichungstag und Bekanntmachung des Hinweises auf die Patenterteilung: **11.06.2025**
(21) Anmeldenummer: 22786819.7
(22) Anmeldetag: 28.09.2022
(51) Int. Cl.: F02D 41/14, F01N 3/20

(54) **VERFAHREN ZUM BETREIBEN EINER ANTRIEBSEINRICHTUNG SOWIE ENTSPRECHENDE ANTRIEBSEINRICHTUNG**
METHOD FOR OPERATING A DRIVE DEVICE AND CORRESPONDING DRIVE DEVICE
PROCÉDÉ PERMETTANT DE FAIRE FONCTIONNER UN DISPOSITIF D'ENTRAÎNEMENT ET DISPOSITIF D'ENTRAÎNEMENT CORRESPONDANT

(30) Priorität: 30.09.2021 DE 102021125380
(43) Veröffentlichungstag der Anmeldung: 07.08.2024
(73) Patentinhaber: AUDI AG, 85057 Ingolstadt (DE)
(72) Erfinder: ODENDALL, Bodo, 85101 Lenting (DE)
(74) Vertreter: Dietz, Christopher Friedrich
(86) Internationale Anmeldenummer: PCT/EP2022/077025
(87) Internationale Veröffentlichungsnummer: WO 2023/052453

(56) Entgegenhaltungen:
- DE-A1- 102012 019 907
- DE-A1- 102018 251 720
- DE-B3- 102018 219 978
- DE-B4- 102004 060 125

## Beschreibung

Die Erfindung betrifft ein Verfahren zum Betreiben einer Antriebseinrichtung, die ein Abgas erzeugendes Antriebsaggregat sowie eine Abgasnachbehandlungseinrichtung zur Nachbehandlung des Abgases aufweist, wobei eine Zusammensetzung eines zum Betreiben des Antriebsaggregats verwendeten Kraftstoff-Luft-Gemischs zumindest zeitweise mittels einer Lambdaregelung anhand eines ersten Messwerts einer stromaufwärts der Abgasnachbehandlungsrichtung angeordneten ersten Lambdasonde und anhand eines zweiten Messwerts einer stromabwärts der Abgasnachbehandlungsrichtung angeordneten zweiten Lambdasonde bestimmt wird, wobei zum Einstellen eines Sauerstofffüllstands eines Sauerstoffspeichers der Abgasnachbehandlungseinrichtung auf einen Sollfüllstand nach einem Auftreten eines Werts des zweiten Messwerts, der einem Randwert eines den Sollfüllstand aufnehmenden Füllstandsbereichs entspricht, die Zusammensetzung derart eingestellt wird, dass sich der Sauerstofffüllstand um eine Vorsteuersauerstoffmenge in Richtung des Sollfüllstands verändert. Die Erfindung betrifft weiterhin eine Antriebseinrichtung.

Aus dem Stand der Technik ist beispielsweise die Druckschrift DE 10 2018 203 399 A1 bekannt. Diese beschreibt ein Verfahren zur Analyse der Sauerstoffspeicherkapazität eines in einem Abgasstrang eines Verbrennungsmotors angeordneten Katalysators. Das Verfahren weist ein Entkoppeln des Verbrennungsmotors von einem Antriebsstrang, ein Antreiben des Verbrennungsmotors mittels eines Elektromotors, ein Zuführen eines mageren Kraftstoff-Luft-Gemischs zum Katalysator bis zum vollständigen Beladen des Katalysators mit Sauerstoff, ein Zuführen eines fetten Kraftstoff-Luft-Gemischs zum Katalysator, ein Ermitteln von zeitlichen Verläufen von Verbrennungsluftverhältnissen stromaufwärts und stromabwärts des Katalysators und ein Bestimmen der im Katalysator speicherbaren Sauerstoffmenge aus den ermittelten zeitlichen Verläufen der Verbrennungsluftverhältnisse auf.

Weiterhin offenbart die Druckschrift DE 10 2005 044 729 A1 ein Verfahren zur Lambdaregelung bei einem Verbrennungsmotor mit zumindest einem in einer Abgasanlage des Verbrennungsmotors angeordneten Katalysator, wobei die Abgasanlage einen vorderen Lambdaregelkreis und einen hinteren Lambdaregelkreis mit zumindest einem stromab des Katalysators angeordneten hinteren Sauerstoffsensor aufweist, wobei von dem hinteren Lambdaregelkreis ein Ausgangssignal des hinteren Sauerstoffsensors verarbeitet, ein Differenzwert zu einem hinteren Soll-Lambdawert gebildet und eine auf den Soll-Lambdawert des vorderen Lambdaregelkreises wirkende Stellgröße ausgegeben wird. Dabei ist vorgesehen, dass nach einem Vorzeichenwechsel des Differenzwerts für ein Zeitintervall seit dem Vorzeichenwechsel aus der in den Katalysator eingetragenen und ausgetragenen Sauerstoffmenge eine bilanzierte Sauerstoffmenge ermittelt und die Stellgröße des hinteren Lambdaregelkreises zusätzlich in Abhängigkeit von der bilanzierten Sauerstoffmenge gewählt wird.

Die Druckschrift DE 10 2012 019 907 A1 betrifft ein Verfahren zum Betreiben einer Brennkraftmaschine mit einer Abgasreinigungseinrichtung, wobei die Abgasreinigungseinrichtung einen von einem Abgasstrom der Brennkraftmaschine durchströmbaren Katalysator sowie eine stromaufwärts des Katalysators in dem Abgasstrom angeordnete erste Lambdasonde und eine stromabwärts des Katalysators in dem Abgasstrom angeordnete zweite Lambdasonde aufweist. Dabei ist vorgesehen, dass ein Sauerstoffbefüllungszustand eines Sauerstoffspeichers des Katalysators anhand eines von der ersten Lambdasonde bereitgestellten ersten Lambdasignals sowie einer Offsetgröße bestimmt, bei Unterschreiten einer Lambdasignaluntergrenze durch ein von der zweiten Lambdasonde bereitgestelltes zweites Lambdasignal auf einen einem leeren Sauerstoffspeicher entsprechenden ersten Wert und/oder bei Überschreiten einer Lambdasignalobergrenze durch das zweite Lambdasignal auf einen einem vollen Sauerstoffspeicher entsprechenden zweiten Wert gesetzt und unmittelbar anschließend während wenigstens eines Regelzeitraums auf einen Vorgabebefüllungszustand geregelt wird, wobei am Ende des Regelzeitraums die Offsetgröße anhand des zweiten Lambdasignals angepasst wird.

Aus dem Stand der Technik sind weiterhin die Druckschriften DE 10 2018 251 720 A1, DE 10 2018 219 978 B3 und DE 10 2004 060 125 B4 bekannt.

Es ist Aufgabe der Erfindung, ein Verfahren zum Betreiben einer Antriebseinrichtung vorzuschlagen, welches gegenüber bekannten Verfahren Vorteile aufweist, insbesondere ein Einstellen eines Sauerstofffüllstands eines Sauerstoffspeichers der Abgasnachbehandlungseinrichtung auf einen Sollfüllstand und/oder das Ermitteln einer Sauerstoffspeicherkapazität des Sauerstoffspeichers mit hoher Genauigkeit ermöglicht.

Dies wird erfindungsgemäß mit einem Verfahren zum Betreiben einer Antriebseinrichtung mit den Merkmalen des Anspruchs 1 erreicht. Dabei ist vorgesehen, dass anschließend während eines Regelungszeitraums die Zusammensetzung mittels der Lambdaregelung ermittelt wird, bis der zweite Messwert zumindest innerhalb einer unvermeidbaren Toleranz gleich einem dem Sollfüllstand entsprechenden Sollwert ist und schließlich die Vorsteuersauerstoffmenge um einen während des Regelungszeitraums ermittelten Sauerstoffbilanzwert korrigiert wird.

Vorteilhafte Ausgestaltungen mit zweckmäßigen Weiterbildungen der Erfindung sind in den abhängigen Ansprüchen angegeben.

Das Verfahren dient zum Betreiben der Antriebseinrichtung, die beispielsweise zum Antreiben eines Kraftfahrzeugs und insoweit zum Bereitstellen eines auf das Antreiben des Kraftfahrzeugs gerichteten Antriebsdrehmoments vorgesehen und ausgestaltet ist. Zum Bereitstellen des Antriebsdrehmoments verfügt die Antriebseinrichtung über das Antriebsaggregat. Dem Antriebsaggregat wird während seines Betriebs beziehungsweise während des Betriebs der Antriebseinrichtung Kraftstoff und Sauerstoff beziehungsweise Sauerstoff enthaltende Luft zugeführt, welche in dem Antriebsaggregat miteinander reagieren. Hierbei fällt Abgas an, welches von dem Antriebsaggregat abgeführt wird, insbesondere in Richtung einer Außenumgebung der Antriebseinrichtung.

Da in dem Abgas Schadstoffe enthalten sind, wird es nach dem Abführen von dem Antriebsaggregat zunächst der Abgasnachbehandlungseinrichtung zugeführt, insbesondere vor einem Entlassen in die Außenumgebung. Die Abgasnachbehandlungseinrichtung weist vorzugsweise wenigstens eine der nachfolgenden Einrichtungen auf: Drei-Wege-Katalysator, Oxidationskatalysator, NOₓ-Speicherkatalysator und SCR-Katalysator. Selbstverständlich kann die Abgasnachbehandlungseinrichtung genau eine oder mehrere der genannten Einrichtungen aufweisen oder als eine oder mehrere der genannten Einrichtungen vorliegen.

Bezüglich einer Hauptströmungsrichtung des Abgases stromaufwärts der Abgasnachbehandlungseinrichtung liegt die erste Lambdasonde und stromabwärts der Abgasnachbehandlungseinrichtung die zweite Lambdasonde vor. Mithilfe der ersten Lambdasonde wird der stromaufwärts der Abgasnachbehandlungseinrichtung in dem Abgas vorliegende Restsauerstoffgehalt des Abgases gemessen, mithilfe der zweiten Lambdasonde der in dem Abgas stromabwärts der Abgasnachbehandlungsrichtung vorliegende Restsauerstoffgehalt. Die erste Lambdasonde liefert hierbei den ersten Messwert und die zweite Lambdasonde den zweiten Messwert.

Anhand der beiden Messwerte, also anhand sowohl des ersten Messwerts als auch des zweiten Messwerts, wird die Lambdaregelung vorgenommen, welche die Zusammensetzung des Kraftstoff-Luft-Gemischs, das dem Antriebsaggregat zugeführt wird, einstellt. Im engeren Sinne wird die Lambdaregelung anhand des ersten Messwerts vorgenommen, während auf Grundlage des zweiten Messwerts eine Trimmregelung durchgeführt wird, welche die Lambdaregelung beeinflusst und einen eventuellen Fehler der ersten Lambdasonde zumindest teilweise ausgleicht. Hierdurch wird eine sehr hohe Genauigkeit der Lambdaregelung erzielt.

Vorzugsweise wird als erste Lambdasonde eine Breitbandlambdasonde und als zweite Lambdasonde eine Sprunglambdasonde verwendet. Die Breitbandlambdasonde ermöglicht das Erfassen des Restsauerstoffgehalts beziehungsweise des entsprechenden Lambdawerts über einen weiteren Messbereich hinweg als die Sprunglambdasonde. Die Sprunglambdasonde weist hingegen einen schmaleren Messbereich auf als die Breitbandlambdasonde, insbesondere wird sie für eine Erkennung von einem Lambdawert von eins herangezogen. Allerdings ist die Messgenauigkeit der Sprunglambdasonde höher als die der Breitbandlambdasonde. Abweichungen und Fehler der ersten Lambdasonde werden mithilfe der Trimmregelung beziehungsweise unter Verwendung des zweiten Messwerts der zweiten Lambdasonde zumindest teilweise ausgeglichen.

Die Abgasnachbehandlungseinrichtung weist einen Sauerstoffspeicher auf, welcher wiederum ein Material aufweist, welches in dem Abgas enthaltenen Sauerstoff aufnehmen und zwischenspeichern und nachfolgend wieder abgeben kann. Insbesondere wird in den Sauerstoffspeicher bei Sauerstoffüberschuss in dem Abgas Sauerstoff aus dem Abgas eingetragen, wohingegen bei Sauerstoffmangel in dem Abgas Sauerstoff aus dem Sauerstoffspeicher in das Abgas ausgetragen wird. Hierdurch wird eine ordnungsgemäße Funktion der Abgasnachbehandlungseinrichtung und vor allem eine effektive Umwandlung von in dem Abgas enthaltenen Schadstoffen in ungefährlichere Produkte sichergestellt.

Eine Effizienz der Abgasnachbehandlungseinrichtung, also der Umfang, in welchem die Schadstoffe in die ungefährlicheren Produkte umgesetzt werden können, hängt insbesondere von den Betriebsbedingungen der Abgasnachbehandlungseinrichtung und dem Sauerstofffüllstand des Sauerstoffspeichers ab. Unter den Betriebsbedingungen ist insbesondere eine Betriebstemperatur der Abgasnachbehandlungseinrichtung zu verstehen. Beispielsweise weist die Effizienz der Abgasnachbehandlungseinrichtung bei einer Betriebstemperatur der Abgasnachbehandlungseinrichtung ihr Optimum auf und sinkt in Richtung kleinerer Temperaturen ab.

Zum Erzielen der optimalen Effizienz der Abgasnachbehandlungseinrichtung sollte zudem der Sauerstofffüllstand des Sauerstoffspeichers zwischen 30 % und 50 % (diese Werte jeweils eingeschlossen) betragen. In jedem Fall darf der Sauerstoffspeicher nicht vollständig entleert und nicht vollständig mit Sauerstoff beladen sein. Um den Sauerstofffüllstand auf einen Sollfüllstand einzustellen, welcher insbesondere mindestens 30 % und höchstens 50 % beträgt, ist es notwendig, die Sauerstoffspeicherkapazität des Sauerstoffspeichers zu kennen oder zumindest diejenige Menge an Sauerstoff zu ermitteln, welche ausgehend von einem vollständig leeren Sauerstoffspeicher in diesen eingetragen werden muss oder ausgehend von einem vollständig gefüllten Sauerstoffspeicher aus ihm ausgetragen werden muss, um den Sauerstofffüllstand auf den Sollfüllstand einzustellen.

Beispielsweise kann es hierbei vorgesehen sein, das Antriebsaggregat zunächst zum Erzielen eines mageren Abgases zu betreiben, bis der zweite Messwert der zweiten Lambdasonde einen Sauerstoffüberschuss anzeigt. Anschließend wird die Antriebseinrichtung zum Erzeugen von fettem Abgas betrieben, bis der zweite Messwert Sauerstoffmangel anzeigt. Ab dem Umschalten von dem Betreiben des Antriebsaggregats zum Erzeugen des mageren Abgases bis hin zu dem Feststellen des Sauerstoffmangels mittels der zweiten Lambdasonde wird der Sauerstoffbilanzwert ermittelt, welcher die in dem genannten Zeitraum aus dem Sauerstoffspeicher ausgetragene Menge an Sauerstoff beschreibt. Der Sauerstoffbilanzwert ergibt sich zum Beispiel aus der Zusammensetzung des Kraftstoff-Luft-Gemischs und dessen Durchsatz in dem Antriebsaggregat oder aus dem ersten Messwert und dem zweiten Messwert sowie einem Abgasdurchsatz durch die Abgasnachbehandlungseinrichtung. Anschließend wird die Sauerstoffspeicherkapazität des Sauerstoffspeichers aus dem Sauerstoffbilanzwert ermittelt.

Auch die umgekehrte Vorgehensweise kann selbstverständlich realisiert sein, bei welcher zunächst das Antriebsaggregat zum Erzeugen von fettem Abgas betrieben wird, bis der zweite Messwert auf Sauerstoffmangel hinweist. Anschließend wird das Antriebsaggregat zum Betreiben von mageren Abgas betrieben, wiederum bis der zweite Messwert auf Sauerstoffüberschuss hindeutet. Ab dem Umschalten von dem fetten Abgas auf das magere Abgas bis zu dem Erkennen auf den Sauerstoffüberschuss wird der Sauerstoffbilanzwert ermittelt. Nachfolgend wird wiederum die Sauerstoffspeicherkapazität aus dem Sauerstoffbilanzwert ermittelt.

Die beschriebene Vorgehensweise beruht jedoch darauf, dass der Sauerstoffspeicher zum Ermitteln der Sauerstoffspeicher Kapazität einmal vollständig entleert und einmal vollständig beladen wird. Dies kann jedoch hinsichtlich des Kraftstoffverbrauchs des Antriebsaggregats und/oder den hierdurch entstehenden Schadstoffemissionen nachteilig sein. Aus diesem Grund soll auf ein vollständiges Durchlaufen der Sauerstoffspeicherkapazität verzichtet werden. Stattdessen ist es vorgesehen, ausgehend von einem vollständig leeren Sauerstoffspeicher oder ein vollständig beladenen Sauerstoffspeicher den Sauerstofffüllstand unmittelbar auf den Sollfüllstand einzustellen, nämlich ohne ein Überschießen oder zumindest ohne ein übermäßiges Überschießen des Sauerstofffüllstands über den Sollfüllstand.

Hierzu ist es vorgesehen, dass bei Auftreten eines Werts des zweiten Messwerts, der dem Randwert des Füllstandsbereichs entspricht, das Einstellen des Sauerstofffüllstands auf den Sollfüllstand vorgenommen wird. Unter dem Füllstandsbereich ist ein Bereich zu verstehen, welcher den Sollfüllstand in sich aufnimmt. Vorzugsweise erstreckt sich der Füllstandsbereich von einem ersten Wert, der einem vollständig entleerten beziehungsweise entladenen Sauerstoffspeicher entspricht, bis hin zu einem zweiten Wert, der einem vollständig mit Sauerstoff gefüllten beziehungsweise beladenen Sauerstoffspeicher entspricht.

Der Randwert des Füllstandsbereichs entspricht insbesondere entweder dem vollständig entleerten oder dem vollständig beladenen Sauerstoffspeicher, also einem Sauerstofffüllstand von 0 % oder von 100 %. Der dem Randwert entsprechende Wert ist derjenige Wert des zweiten Messwerts, den dieser unter den genannten Bedingungen annimmt, also bei entweder vollständig entleertem oder vollständig beladenen Sauerstoffspeicher. Entspricht der aktuell gemessene zweite Messwert diesem Wert, so ist der Sauerstoffspeicher also entweder vollständig entleert oder vollständig beladen. Ausgehend von diesem Zustand soll der Sauerstofffüllstand durch entsprechendes Betreiben des Antriebsaggregats auf den Sollfüllstand gebracht werden, ohne dass der Sollfüllstand von dem Sauerstofffüllstand (deutlich) überlaufen wird, also ohne Überschwingen oder zumindest ohne ausgeprägtes Überschwingen.

Der dem Randwert entsprechenden Wert des zweiten Messwert tritt beispielsweise während eines Schubbetriebs der Antriebseinrichtung auf. Unter dem Schubbetrieb ist zu verstehen, dass das Antriebsaggregat von einem extern bereitgestellten Drehmoment geschleppt wird, ohne dass Kraftstoff in das Antriebsaggregat eingebracht wird. Das bedeutet, dass das Antriebsaggregat lediglich von Luft durchlaufen wird, sodass der Sauerstoffspeicher rasch vollständig mit Sauerstoff beladen ist. Umgekehrt kann der zweite Messwert nach einem Betreiben des Antriebsaggregats mit einem fetten Gemisch gleich dem dem Randwert entsprechenden Wert sein, wie es beispielsweise bei einem Betreiben des Antriebsaggregats mit hoher Leistung auftritt, beispielsweise bei einem Betreiben mit einer Nennleistung oder einer Maximalleistung des Antriebsaggregats.

Um den Sauerstofffüllstand auf den Sollfüllstand einzustellen, wird zunächst die Zusammensetzung derart eingestellt, dass sich der Sauerstofffüllstand um die Vorsteuersauerstoffmenge verändert. Unter der Vorsteuersauerstoffmenge ist ein hinterlegter Wert zu verstehen, welcher dazu dient, den Sauerstofffüllstand zumindest näherungsweise auf den Sollwert einzustellen. Die Vorsteuersauerstoffmenge wird durch ein Betreiben des Antriebsaggregats mit einer bestimmten Zusammensetzung des Kraftstoff-Luft-Gemischs über einen bestimmten Zeitraum hinweg dem Sauerstoffspeicher zugeführt oder aus ihm ausgetragen. Das Verändern des Sauerstofffüllstands um die Vorsteuersauerstoffmenge kann in unterschiedliche Richtungen erfolgen. Bei einem leeren Sauerstoffspeicher wird eine der Vorsteuersauerstoffmenge entsprechende Sauerstoffmenge in den Sauerstoffspeicher eingetragen. Bei beladenem Sauerstoffspeicher wird eine der Vorsteuersauerstoffmenge entsprechende Sauerstoffmenge aus dem Sauerstoffspeicher ausgetragen.

Nach dem Verändern des Sauerstofffüllstands um die Vorsteuersauerstoffmenge erfolgt das Bestimmen der Zusammensetzung des Kraftstoff-Luft-Gemischs anhand des ersten Messwerts und des zweiten Messwerts, genauer gesagt mittels der Lambdaregelung. Dies erfolgt derart, dass sich der zweite Messwert in Richtung eines dem Sollfüllstand entsprechenden Sollwerts verändert. Das Regeln wird durchgeführt, bis der zweite Messwert dem Sollwert entspricht, entweder genau oder zumindest innerhalb der unvermeidbaren Toleranz. Während des Regelns wird der Sauerstoffbilanzwert ermittelt, also festgehalten, wieviel Sauerstoff in den Sauerstoffspeicher eingetragen und/oder aus ihm ausgetragen wird. Von Bedeutung ist vorzugsweise, dass der Sauerstofffüllstand während des Regelungszeitraums ausschließlich in Richtung des Sollwerts verändert wird. Insbesondere wird vermieden, den Sauerstofffüllstand über den Sollwert hinaus zu verändern.

Hat der zweite Messwert den Sollwert erreicht, erfolgt eine Korrektur der Vorsteuersauerstoffmenge um den Sauerstoffbilanzwert. Ist der Sauerstoffbilanzwert von null verschieden, so war das Eintragen oder Austragen der Vorsteuersauerstoffmenge nicht hinreichend, um den Sauerstofffüllstand auf den Sollfüllstand einzustellen und der zweite Messwert entspricht nicht dem Sollwert. Beispielsweise erfolgt das Korrigieren der Vorsteuersauerstoffmenge mit dem Sauerstoffbilanzwert durch Summenbildung. Ein neuer Wert der Vorsteuersauerstoffmenge ergibt sich also durch Addition aus dem bisherigen Wert der Vorsteuersauerstoffmenge mit dem Sauerstoffbilanzwert. Der neue Wert wird nachfolgend als Vorsteuersauerstoffmenge verwendet. Durch die Korrektur wird die Vorsteuersauerstoffmenge an die tatsächlich benötigte Sauerstoffmenge angeglichen, insbesondere iterativ. Bei einem nachfolgenden Einstellen des Sauerstofffüllstands auf den Sollfüllstand wird die korrigierte Vorsteuersauerstoffmenge verwendet, sodass das Einstellen mit höherer Genauigkeit erfolgt und der Anteil der Lambdaregelung an dem Einstellen kleiner ist als zuvor.

Insbesondere ist es also vorgesehen, dass bei einem zweiten Messwert, der dem vollständig gefüllten beziehungsweise beladenen Sauerstoffspeicher entspricht, die Zusammensetzung derart eingestellt wird, dass sich der Sauerstofffüllstand um eine Vorsteuersauerstoffmenge in den Füllstandsbereich hinein verkleinert, anschließend während eines Regelungszeitraums die Zusammensetzung mittels der Lambdaregelung ermittelt wird, bis der zweite Messwert zumindest innerhalb einer unvermeidbaren Toleranz gleich dem dem Sollfüllstand entsprechenden Sollwert ist, und schließlich die Vorsteuersauerstoffmenge um den während des Regelungszeitraums ermittelten Sauerstoffbilanzwert korrigiert wird.

Zusätzlich oder alternativ ist es vorgesehen, dass bei einem zweiten Messwert, der einem vollständig entleerten beziehungsweise entladenen Sauerstoffspeicher entspricht, die Zusammensetzung derart eingestellt wird, dass sich der Sauerstofffüllstand um eine Vorsteuersauerstoffmenge in Richtung des Sollwertbereichs vergrößert, anschließend während eines Regelungszeitraums die Zusammensetzung mittels der Lambdaregelung ermittelt wird, bis der zweite Messwert zumindest innerhalb einer unvermeidbaren Toleranz dem in dem Sollwertbereich liegenden Sollwert entspricht und schließlich die Vorsteuersauerstoffmenge um den während des Regelungszeitraums ermittelten Sauerstoffbilanzwert korrigiert wird.

Die beschriebene Vorgehensweise ermöglicht das Einstellen des Sauerstofffüllstands des Sauerstoffspeichers auf den Sollfüllstand ohne ein vollständiges Durchlaufen des Füllstandsbereichs durch den Sauerstofffüllstand. Das bedeutet, dass während des Einstellen des Sauerstofffüllstands auf den Sollfüllstand lediglich ein einziger Randwert des Füllstandsbereichs durch den zweiten Messwert tangiert wird, nicht jedoch beide den Füllstandsbereich begrenzenden Randwerte. Hierdurch werden unnötige Schadstoffemissionen der Antriebseinrichtung zuverlässig vermieden und der Kraftstoffverbrauch reduziert. Zudem erfolgt das Einstellen des Sauerstofffüllstands auf den Sollfüllstand in besonders kurzer Zeit.

Insgesamt wird das Einstellen des Sauerstofffüllstands auf den Sollfüllstand mittels der Trimmregelung erzielt, welche den zweiten Messwert auf den Sollwert geregelt. Diese Vorgehensweise stützt sich auf die Erkenntnis, dass der zweite Messwert zumindest einen Anhaltspunkt auf den momentan vorliegenden Sauerstofffüllstand des Sauerstoffspeichers geben kann. Die Sauerstoffspeicherkapazität der Abgasnachbehandlungseinrichtung wird im Übrigen - optional - aus der korrigierten Vorsteuersauerstoffmenge ermittelt, insbesondere in Abhängigkeit von dem Sollfüllstand.

Eine Weiterbildung der Erfindung sieht vor, dass im Rahmen der Lambdaregelung der erste Messwert auf einen ersten Sollwert geregelt wird, wobei der erste Messwert und/oder der erste Sollwert mit einem Trimmwert korrigiert werden, der mittels einer Trimmregelung anhand des zweiten Messwerts ermittelt wird. Mithilfe der Lambdaregelung wird die Zusammensetzung des Kraftstoff-Luft-Gemischs eingestellt. Hierbei wird der erste Messwert mithilfe der ersten Lambdasonde gemessen und auf den ersten Sollwert geregelt. Der erste Messwert kann insoweit auch als Regelgröße beziehungsweise als Istwert der Regelgröße und der erste Sollwert als Führungsgröße der Lambdaregelung bezeichnet werden. Als Stellgröße der Lambdaregelung dient die Zusammensetzung des Kraftstoff-Luft-Gemischs.

Um die Genauigkeit der Lambdaregelung zu verbessern, wird zusätzlich die Trimmregelung vorgenommen. Im Rahmen der Trimmregelung dient der zweite Messwert als Regelgröße beziehungsweise als Istwert der Regelgröße. Als Stellgröße verwendet die Trimmregelung den Trimmwert, welcher entsprechend aus der Trimmregelung resultiert. Der Trimmwert wird zur Korrektur des ersten Messwerts und/oder des ersten Sollwerts verwendet. In jedem Fall fließt der Trimmwert derart in die Lambdaregelung ein, dass ein möglicher Fehler der ersten Lambdasonde zumindest teilweise oder sogar vollständig ausgeglichen wird. Mithilfe der Trimmregelung wird beispielsweise ein Offsetfehler der ersten Lambdasonde ausgeglichen. Hierdurch wird die Genauigkeit bei dem Ermitteln der Zusammensetzung des Kraftstoff-Luft-Gemischs deutlich verbessert.

Eine Weiterbildung der Erfindung sieht vor, dass im Rahmen der Trimmregelung der zweite Messwert durch Einstellen des Trimmwerts auf einen dem Sollwert entsprechenden zweiten Sollwert geregelt wird. Bei der Trimmregelung ist der zweite Messwert die Regelgröße beziehungsweise deren Istwert, der zweite Sollwert die Führungsgröße und der Trimmwert die Stellgröße. Der zweite Sollwert wird derart gewählt, dass ein eventueller Fehler der ersten Lambdasonde ausgeglichen wird. Beispielsweise entspricht der zweite Sollwert einem Verbrennungsluftverhältnis λ von eins oder geringfügig weniger als eins. Die Trimmregelung ermöglicht eine Verbesserung der Qualität der Lambdaregelung und entsprechend ein genaueres Einstellen der Zusammensetzung des Kraftstoff-Luft-Gemischs. Der zweite Sollwert, welcher bei der Trimmregelung herangezogen wird, entspricht dem bereits erwähnten Sollwert.

Eine Weiterbildung der Erfindung sieht vor, dass der Füllstandsbereich einerseits von einem einem vollständig von Sauerstoff entleerten Sauerstoffspeicher entsprechenden ersten Wert und andererseits von einem einem vollständig mit Sauerstoff gefüllten Sauerstoffspeicher entsprechenden zweiten Wert begrenzt wird. Der Füllstandsbereich erstreckt sich insoweit von einem Sauerstofffüllstand von 0 % bis hin zu einem Sauerstofffüllstand von 100 %; er umfasst also die gesamte Sauerstoffspeicherkapazität des Sauerstoffspeichers. Der erste Wert begrenzt den Füllstandsbereich in Richtung kleinerer Werte und der zweite Wert in Richtung größerer Werte. Der vorstehend erwähnte Randwert entspricht entweder dem ersten Wert oder dem zweiten Wert.

In Abhängigkeit davon, welcher der Werte dem Randwert entspricht, wird der Sauerstoffspeicher zum Anpassen des Sauerstofffüllstands an den Sollfüllstand entweder mit Sauerstoff beladen oder es wird Sauerstoff aus ihm ausgetragen. Bevorzugt wird zum Einstellen des Sauerstofffüllstands auf den Sollfüllstand eine Fallunterscheidung vorgenommen und die Vorgehensweise in Abhängigkeit davon gewählt, welchem der Werte der Randwert entspricht. Das bedeutet, dass die beschriebene Vorgehensweise sowohl bei vollständig entleertem als auch bei vollständig gefülltem Sauerstoffspeicher verwendet werden kann beziehungsweise verwendet wird. Hierdurch wird eine besonders hohe Flexibilität des beschriebenen Verfahrens erzielt.

Eine Weiterbildung der Erfindung sieht vor, dass als Sollfüllstand ein Füllstandswert verwendet wird, der zwischen dem ersten Wert und dem zweiten Wert liegt und von beiden Werten beabstandet ist. Der Sollfüllstand beziehungsweise der Wert des Sollfüllstands ist also größer als der erste Wert und kleiner als der zweite Wert. Das bedeutet, dass der Sollfüllstand größer als 0 % und kleiner als 100 % ist. Vorzugsweise beträgt der Sollfüllstand mindestens 10 %, mindestens 20 % und mindestens 30 % und/oder höchstens 70 %, höchstens 60 % und höchstens 50 %. In anderen Worten liegt der Sollfüllstand zwischen 10 % und 70 %, zwischen 20 % und 60 % oder zwischen 30 % und 50 % (die genannten Werte jeweils eingeschlossen). Hierdurch wird die beschriebene hohe Konvertierungsleistung erzielt.

Eine Weiterbildung der Erfindung sieht vor, dass als Sollfüllstand ein Füllstandswert verwendet wird, der näher an dem ersten Wert als an dem zweiten Wert liegt. Vorstehend wurde bereits erläutert, dass die optimale Konvertierungsleistung der Abgasnachbehandlungseinrichtung bei einem Sauerstofffüllstand zwischen 30 % und 50 % (diese Werte jeweils eingeschlossen) vorliegt. Entsprechend ist es vorteilhaft, den Sollfüllstand derart zu wählen, dass er eher den vollständig entleerten Sauerstoffspeicher als den vollständig beladenen Sauerstoffspeicher beschreibt. Dies dient wiederum der Erzielung einer besonders hohen Konvertierungsleistung der Abgasnachbehandlungseinrichtung.

Eine Weiterbildung der Erfindung sieht vor, dass davon ausgegangen wird, dass der zweite Messwert gleich dem Sollwert ist, wenn ein Gradient des Trimmwerts gleich null ist. Es ist also nicht zwingend notwendig, den zweiten Messwert mit dem Sollwert zu vergleichen. Alternativ kann vielmehr der Gradient des Trimmwerts ausgewertet werden. Ist der Trimmwert bei ansonsten gleich bleibendem Betriebspunkt des Antriebsaggregats gleich null oder zumindest innerhalb einer unvermeidbaren Toleranz gleich null, so kann davon ausgegangen werden, dass kein weiterer Eingriff der Trimmregelung erfolgt, um den Sauerstofffüllstand in Richtung des Sollfüllstand zu verändern. Folglich kann der Regelungszeitraum beendet und die Vorsteuersauerstoffmenge um den Sauerstoffbilanzwert korrigiert werden.

Ebenso kann es vorgesehen sein, dass der Regelungszeitraums erst dann beendet wird, wenn sowohl der zweite Messwert zumindest innerhalb der unvermeidbaren Toleranz gleich dem Sollwert ist und der Gradient des Trimmwerts gleich null ist. Erst unter dieser Bedingung wird die Vorsteuersauerstoffmenge um den Sauerstoffbilanzwert korrigiert und das Verfahren zum Einstellen des Sauerstofffüllstands auf den Sollfüllstand beendet. Hierdurch wird ein zu besonders zuverlässiges Einstellen des Sauerstofffüllstand erzielt.

Eine Weiterbildung der Erfindung sieht vor, dass der zweite Messwert während des Regelungszeitraums durchgehend in einem dem Füllstandsbereich entsprechenden Sollwertbereich mit Abstand von einem dem Randwert gegenüberliegenden weiteren Randwert gehalten wird. Der Sollwertbereich entspricht also einem Wertebereich, der mit dem Füllstandsbereich korrespondiert. Der Sollwertbereich wird einerseits von einem Wert begrenzt, den der zweite Messwert bei vollständig entleertem Sauerstoffspeicher aufweist, und andererseits von einem Wert, den der zweite Messwert bei vollständig gefülltem Sauerstoffspeicher aufweist. Das Einstellen des Sauerstofffüllstands auf den Sollfüllstand wird nun derart durchgeführt, dass der zweite Messwert durchgehend von dem weiteren Randwert beabstandet ist, welcher dem Randwert gegenüberliegt beziehungsweise den Sollwertbereich auf der gegenüberliegenden Seite begrenzt. Hierdurch wird das vollständige Durchlaufen des Füllstandsbereichs vermieden.

Eine Weiterbildung der Erfindung sieht vor, dass der zweite Messwert während des Regelungszeitraums kontinuierlich und durchgehend in Richtung des Sollwerts angepasst wird. Die Lambdaregelung wird insoweit derart vorgenommen, dass sich der zweite Messwert durchgehend in dieselbe Richtung verändert, nämlich in Richtung des Sollwerts. Es soll hierbei insbesondere verhindert werden, dass sich der zweite Messwert wieder in Richtung des dem Randwert entsprechenden Werts verändert. Eine solche Vorgehensweise ermöglicht ein besonders rasches Angleichen des Sauerstofffüllstands an den Sollfüllstand.

Die Erfindung betrifft weiterhin eine Antriebseinrichtung, insbesondere zur Durchführung des Verfahrens gemäß den Ausführungen im Rahmen dieser Beschreibung, mit einem Abgas erzeugenden Antriebsaggregat sowie einer Abgasnachbehandlungseinrichtung zur Nachbehandlung des Abgases, wobei die Antriebseinrichtung dazu vorgesehen und ausgestaltet ist, eine Zusammensetzung eines zum Betreiben des Antriebsaggregats verwendeten Kraftstoff-Luft-Gemischs zumindest zeitweise mittels einer Lambdaregelung anhand eines ersten Messwerts einer stromaufwärts der Abgasnachbehandlungsrichtung angeordneten ersten Lambdasonde und anhand eines zweiten Messwerts einer stromabwärts der Abgasnachbehandlungsrichtung angeordneten zweiten Lambdasonde zu bestimmen.

Dabei ist die Antriebseinrichtung weiter dazu vorgesehen und ausgestaltet, zum Einstellen eines Sauerstofffüllstands eines Sauerstoffspeichers der Abgasnachbehandlungseinrichtung auf einen Sollfüllstand nach einem Auftreten eines Werts des zweiten Messwerts, der einem Randwert eines den Sollfüllstand aufnehmenden Füllstandsbereichs entspricht, die Zusammensetzung derart einzustellen, dass sich der Sauerstofffüllstand um eine Vorsteuersauerstoffmenge in Richtung des Sollfüllstands verändert, anschließend während eines Regelungszeitraums die Zusammensetzung mittels der Lambdaregelung zu ermitteln, bis der zweite Messwert zumindest innerhalb einer unvermeidbaren Toleranz gleich einem dem Sollfüllstand entsprechenden Sollwert ist und schließlich die Vorsteuersauerstoffmenge um einen während des Regelungszeitraums ermittelten Sauerstoffbilanzwert zu korrigieren.

Auf die Vorteile einer derartigen Ausgestaltung der Antriebseinrichtung beziehungsweise einer derartigen Vorgehensweise wurde bereits hingewiesen. Sowohl die Antriebseinrichtung als auch das Verfahren zu ihrem Betreiben können gemäß den Ausführungen im Rahmen dieser Beschreibung weitergebildet sein, sodass insoweit auf diese verwiesen wird.

Die in der Beschreibung beschriebenen Merkmale und Merkmalskombinationen, insbesondere die in der nachfolgenden Figurenbeschreibung beschriebenen und/oder in den Figuren gezeigten Merkmale und Merkmalskombinationen, sind nicht nur in der jeweils angegebenen Kombination, sondern auch in anderen Kombinationen oder in Alleinstellung verwendbar, ohne den Rahmen der Erfindung zu verlassen. Es sind somit auch Ausführungsformen als von der Erfindung umfasst anzusehen, die in der Beschreibung und/oder den Figuren nicht explizit gezeigt oder erläutert sind, jedoch aus den erläuterten Ausführungsformen hervorgehen oder aus ihnen ableitbar sind.

Die Erfindung wird nachfolgend anhand der in der Zeichnung dargestellten Ausführungsbeispiele näher erläutert, ohne dass eine Beschränkung der Erfindung erfolgt. Dabei zeigt:
- Figur 1: eine schematische Darstellung einer Antriebseinrichtung mit einem Antriebsaggregat sowie einer Abgasnachbehandlungseinrichtung,
- Figur 2: mehrere Diagramme, in welchen unterschiedliche Zustandsgrößen der Antriebseinrichtung über der Zeit aufgetragen sind.

Die Figur 1 zeigt eine schematische Darstellung einer Antriebseinrichtung 1, die zum Beispiel zum Antreiben eines Kraftfahrzeugs verwendet wird. Generell dient die Antriebseinrichtung 1 zum Bereitstellen eines Antriebsdrehmoments, nämlich mittels eines Antriebsaggregats 2. Während seines Betriebs wird dem Antriebsaggregat 2 ein Kraftstoff-Luft-Gemisch mit einer bestimmten Zusammensetzung zugeführt. Die Zusammensetzung wird mithilfe einer Einrichtung 3 zur Durchführung einer Lambdaregelung bestimmt. Während des Betriebs des Antriebsaggregats 2 fällt Abgas an, welches von dem Antriebsaggregat 2 abgeführt und einer Abgasnachbehandlungsrichtung 4 zugeführt wird. Bezüglich einer Hauptströmungsrichtung des Abgases stromaufwärts der Abgasnachbehandlungseinrichtung 4 liegt eine erste Lambdasonde 5 und stromabwärts der Abgasnachbehandlungsrichtung 4 eine zweite Lambdasonde 6 vor. Die beiden Lambdasonden 5 und 6 dienen dem Erfassen einer Restsauerstoffkonzentration in dem Abgas.

Ein von der ersten Lambdasonde 5 gelieferter Messwert wird als erster Messwert und ein von der zweiten Lambdasonde 6 gelieferter Messwert als zweiter Messwert bezeichnet. Der erste Messwert dient als Eingangsgröße einer ersten Teileinrichtung 7 der Einrichtung 3. In dieser wird die eigentliche Lambdaregelung der Zusammensetzung des Kraftstoff-Luft-Gemischs vorgenommen. In der ersten Teileinrichtung 7 wird anhand des ersten Messwerts und einem gemäß dem Pfeil 8 zugeführten Vorgabewert die Zusammensetzung bestimmt. Zusätzlich wird der ersten Teileinrichtung 7 gemäß dem Pfeil 9 ein Trimmwert übermittelt, welcher ebenfalls bei dem Bestimmen der Zusammensetzung Verwendung findet. Insbesondere wird der erste Messwert und/oder ein aus dem Vorgabewert ermittelter erste Sollwert mit dem Trimmwert korrigiert.

Der Trimmwert wird mithilfe einer zweiten Teileinrichtung 10 der Einrichtung 3 ermittelt, welche der Durchführung einer Trimmregelung dient. Die Trimmregelung wird unter Verwendung des zweiten Messwerts der zweiten Lambdasonde 6 vorgenommen, indem der zweite Messwert auf einen zweiten Sollwert geregelt wird, welcher beispielsweise ebenfalls aus dem Vorgabewert bestimmt wird.

Die Figur 2 zeigt mehrere Diagramme, in welchen unterschiedliche Verläufe über der Zeit t aufgetragen sind. Das obere erste Diagramm zeigt den ersten Messwert der ersten Lambdasonde 5 in Verläufen 11, 12 und 13. Diese Verläufe 11, 12 und 13 sind für und zwischen den Zeitpunkten t₁, t₂ und t₃ identisch und unterscheiden sich erst ab dem Zeitpunkt t₃. Das mittlere zweite Diagramm zeigt Verläufe 14, 15 und 16 für einen Sauerstofffüllstand eines Sauerstoffspeichers der Abgasnachbehandlungseinrichtung 4. Die Verläufe 14, 15 und 16 sind für und zwischen den Zeiträumen t₁ und t₂ identisch, unterscheiden sich jedoch ab dem Zeitpunkt t₂. Das untere dritte Diagramm zeigt Verläufe 17, 18 und 19 für den zweiten Messwert der zweiten Lambdasonde 6. Die Verläufe 17, 18 und 19 sind für und zwischen den Zeitpunkten t₁ und t₂ identisch, unterscheiden sich jedoch ab dem Zeitpunkt t₂.

Anhand des oberen Diagramm ist zu erkennen, dass der erste Messwert vor dem Zeitpunkt t₁ einer stöchiometrischen Zusammensetzung des Kraftstoff-Luft-Gemischs entspricht, das dem Antriebsaggregat 2 zugeführt wird. Ab dem Zeitpunkt t₁ wird ein Schubbetrieb der Antriebseinrichtung 1 beziehungsweise des Antriebsaggregats 2 durchgeführt, das Antriebsaggregat 2 wird also von einem extern bereitgestellten Drehmoment geschleppt und die Kraftstoffzufuhr in das Antriebsaggregat 2 unterbrochen. Das bedeutet, dass durch das Antriebsaggregat 2 Abgas mit einem hohen Luftanteil beziehungsweise Sauerstoffüberschuss in die Abgasnachbehandlungseinrichtung 4 gelangt.

Dies zeigt sich an dem Sauerstofffüllstand der Verläufe 14, 15 und 16, der ab dem Zeitpunkt t₁ bis hin zu dem Zeitpunkt t₂ auf 100 % ansteigt. Der Sauerstoffspeicher ist also in dem Zeitpunkt t₂ vollständig mit Sauerstoff gefüllt. Erkennbar ist dieser Umstand auch anhand der Verläufe 17, 18 und 19: Der zweite Messwert sinkt zwischen dem Zeitpunkt t₁ und dem Zeitpunkt t₂ ausgehend von einem Ausgangswert von beispielsweise etwa 0,65 V ab. Der Wert, auf welchen der zweite Messwert abfällt, entspricht beispielsweise einem Randwert eines einen Sollfüllstand des Sauerstoffspeichers aufnehmenden Füllstandsbereichs.

Nach dem Auftreten eines solchen Werts des zweiten Messwerts soll der Sauerstofffüllstand auf einen Sollfüllstand eingestellt werden, welcher in dem hier dargestellten Ausführungsbeispiel 50 % beträgt. Hierzu wird zunächst ab dem Zeitpunkt t₂ bis zum Zeitpunkt t₃ der Sauerstofffüllstand durch entsprechendes Betreiben des Antriebsaggregats 2 um eine Vorsteuersauerstoffmenge in Richtung des Sollfüllstand verändert. Diese Maßnahme ist in dem Zeitpunkt t₃ abgeschlossen. Im Falle der Verläufe 11, 14 und 17 reicht die Vorsteuersauerstoffmenge aus, um den Sauerstofffüllstand bis hin auf den Sollfüllstand anzupassen. Dies zeigt sich an den Verläufen 14 und 17.

Ab dem Zeitpunkt t₃ wird die Zusammensetzung des Kraftstoff-Luft-Gemischs mittels der Lambdaregelung ermittelt. In diesem Zusammenhang wird auch die Trimmregelung vorgenommen, in deren Rahmen der zweite Messwert auf einen Sollwert geregelt wird, welcher dem Sollfüllstand entspricht. Anhand der Verläufe 12 und 13 zeigt sich der Einfluss der Trimmregelung auf den ersten Messwert. Für den Verlauf 12 war die Vorsteuersauerstoffmenge zu klein, sodass nachfolgend mehr Sauerstoff in den Sauerstoffspeicher eingetragen werden muss. Der Verlauf 12 korrespondiert mit den Verläufen 15 und 18.

Für den Verlauf 13 hingegen war die Vorsteuersauerstoffmenge zu groß. Entsprechend muss im Rahmen der Lambdaregelung beziehungsweise der Trimmregelung Sauerstoff aus dem Sauerstoffspeicher ausgetragen werden. Der Verlauf 13 korrespondiert mit den Verläufen 16 und 19. Es ist erkennbar, dass in dem Zeitpunkt t₄ der zweite Messwert den Sollwert erreicht hat. Entsprechend haben auch die Verläufe 15 und 16 den Sollfüllstand erreicht und gemäß den Verläufen 12 und 13 ist der Eingriff der Trimmregelung ebenfalls zurückgegangen. Letzteres bedeutet insbesondere, dass ein Gradient des Trimmwerts, welcher aus der Trimmregelung resultiert und zur Korrektur der Lambdaregelung herangezogen wird, gleich null oder zumindest nahezu gleich null ist.

Die beschriebene Vorgehensweise ermöglicht ein besonders rasches Einstellen des Sauerstofffüllstands auf den Sollfüllstand, insbesondere ohne ein vollständiges Durchlaufen des Füllstandsbereichs. Hierdurch wird eine Reduzierung des Kraftstoffverbrauchs der Antriebseinrichtung 1 sowie eine Reduzierung der Schadstoffemissionen erzielt.

### BEZUGSZEICHENLISTE:

- 1: Antriebseinrichtung
- 2: Antriebsaggregat
- 3: Einrichtung
- 4: Abgasnachbehandlungseinrichtung
- 5: erste Lambdasonde
- 6: zweite Lambdasonde
- 7: erste Teileinrichtung
- 8: Pfeil
- 9: Pfeil
- 10: zweite Teileinrichtung
- 11: Verlauf
- 12: Verlauf
- 13: Verlauf
- 14: Verlauf
- 15: Verlauf
- 16: Verlauf
- 17: Verlauf
- 18: Verlauf
- 19: Verlauf

## Patentansprüche

1. Verfahren zum Betreiben einer Antriebseinrichtung (1), die ein Abgas erzeugendes Antriebsaggregat (2) sowie eine Abgasnachbehandlungseinrichtung (4) zur Nachbehandlung des Abgases aufweist, wobei eine Zusammensetzung eines zum Betreiben des Antriebsaggregats (2) verwendeten Kraftstoff-Luft-Gemischs zumindest zeitweise mittels einer Lambdaregelung anhand eines ersten Messwerts einer stromaufwärts der Abgasnachbehandlungseinrichtung (4) angeordneten ersten Lambdasonde (5) und anhand eines zweiten Messwerts einer stromabwärts der Abgasnachbehandlungseinrichtung (4) angeordneten zweiten Lambdasonde (6) bestimmt wird, wobei zum Einstellen eines Sauerstofffüllstands eines Sauerstoffspeichers der Abgasnachbehandlungseinrichtung (4) auf einen Sollfüllstand nach einem Auftreten eines Werts des zweiten Messwerts, der einem Randwert eines den Sollfüllstand aufnehmenden Füllstandsbereichs entspricht, die Zusammensetzung derart eingestellt wird, dass sich der Sauerstofffüllstand um eine Vorsteuersauerstoffmenge in Richtung des Sollfüllstands verändert, **dadurch gekennzeichnet, dass** anschließend während eines Regelungszeitraums die Zusammensetzung mittels der Lambdaregelung ermittelt wird, bis der zweite Messwert zumindest innerhalb einer unvermeidbaren Toleranz gleich einem dem Sollfüllstand entsprechenden Sollwert ist und schließlich die Vorsteuersauerstoffmenge um einen während des Regelungszeitraums ermittelten Sauerstoffbilanzwert korrigiert wird.

2. Verfahren nach Anspruch 1, **dadurch gekennzeichnet, dass** im Rahmen der Lambdaregelung der erste Messwert auf einen ersten Sollwert geregelt wird, wobei der erste Messwert und/oder der erste Sollwert mit einem Trimmwert korrigiert werden, der mittels einer Trimmregelung anhand des zweiten Messwerts ermittelt wird.

3. Verfahren nach Anspruch 2, **dadurch gekennzeichnet, dass** im Rahmen der Trimmregelung der zweite Messwert durch Einstellen des Trimmwerts auf einen dem Sollwert entsprechenden zweiten Sollwert geregelt wird.

4. Verfahren nach einem der vorhergehenden Ansprüche, **dadurch gekennzeichnet, dass** der Füllstandsbereich einerseits von einem einem vollständig von Sauerstoff entleerten Sauerstoffspeicher entsprechenden ersten Wert und andererseits von einem einem vollständig mit Sauerstoff gefüllten Sauerstoffspeicher entsprechenden zweiten Wert begrenzt wird.

5. Verfahren nach Anspruch 4, **dadurch gekennzeichnet, dass** als Sollfüllstand ein Füllstandswert verwendet wird, der zwischen dem ersten Wert und dem zweiten Wert liegt und von beiden Werten beabstandet ist.

6. Verfahren nach Anspruch 4 oder 5, **dadurch gekennzeichnet, dass** als Sollfüllstand ein Füllstandswert verwendet wird, der näher an dem ersten Wert als an dem zweiten Wert liegt.

7. Verfahren nach Anspruch 2 oder 3, **dadurch gekennzeichnet, dass** davon ausgegangen wird, dass der zweite Messwert gleich dem Sollwert ist, wenn ein Gradient des Trimmwerts gleich null ist.

8. Verfahren nach einem der vorhergehenden Ansprüche, **dadurch gekennzeichnet, dass** der zweite Messwert während des Regelungszeitraums durchgehend in einem dem Füllstandsbereich entsprechenden Sollwertbereich mit Abstand von einem dem Randwert gegenüberliegenden weiteren Randwert gehalten wird.

9. Verfahren nach einem der vorhergehenden Ansprüche, **dadurch gekennzeichnet, dass** der zweite Messwert während des Regelungszeitraums kontinuierlich und durchgehend in Richtung des Sollwerts angepasst wird.

10. Antriebseinrichtung (1), insbesondere zur Durchführung des Verfahrens nach einem oder mehreren der vorhergehenden Ansprüche, mit einem Abgas erzeugenden Antriebsaggregat (2) sowie einer Abgasnachbehandlungseinrichtung (4) zur Nachbehandlung des Abgases, wobei die Antriebseinrichtung (1) dazu vorgesehen und ausgestaltet ist, eine Zusammensetzung eines zum Betreiben des Antriebsaggregats (2) verwendeten Kraftstoff-Luft-Gemischs zumindest zeitweise mittels einer Lambdaregelung anhand eines ersten Messwerts einer stromaufwärts der Abgasnachbehandlungseinrichtung (4) angeordneten ersten Lambdasonde (5) und anhand eines zweiten Messwerts einer stromabwärts der Abgasnachbehandlungseinrichtung (4) angeordneten zweiten Lambdasonde zu bestimmen, wobei die Antriebsrichtung (1) weiter dazu vorgesehen und ausgestaltet ist, zum Einstellen eines Sauerstofffüllstands eines Sauerstoffspeichers der Abgasnachbehandlungseinrichtung (4) auf einen Sollfüllstand nach einem Auftreten eines Werts des zweiten Messwerts, der einem Randwert eines den Sollfüllstand aufnehmenden Füllstandsbereichs entspricht, die Zusammensetzung derart einzustellen, dass sich der Sauerstofffüllstand um eine Vorsteuersauerstoffmenge in Richtung des Sollfüllstands verändert, **dadurch gekennzeichnet, dass** anschließend während eines Regelungszeitraums die Zusammensetzung mittels der Lambdaregelung zu ermitteln, bis der zweite Messwert zumindest innerhalb einer unvermeidbaren Toleranz gleich einem dem Sollfüllstand entsprechenden Sollwert ist und schließlich die Vorsteuersauerstoffmenge um einen während des Regelungszeitraums ermittelten Sauerstoffbilanzwert zu korrigieren.

## Claims

1. Method for operating a drive device (1), which comprises an exhaust gas generating drive unit (2) and an exhaust gas aftertreatment device (4) for the aftertreatment of the exhaust gas, wherein a composition of a fuel-air mixture used to operate the drive unit (2) is determined at least temporarily by means of a lambda control based on a first measured value of a first lambda sensor (5) arranged upstream of the exhaust gas aftertreatment device (4) and based on a second measured value of a second lambda sensor (6) arranged downstream of the exhaust gas aftertreatment device (4), wherein in order to adjust an oxygen filling level of an oxygen storage of the exhaust gas aftertreatment device (4) to a target filling level after an occurrence of a value of the second measured value, which corresponds to the boundary value of a filling level range that accommodates the target filling level, the composition is adjusted in such a way that the oxygen filling level changes by a pilot oxygen amount in the direction of the target filling level, **characterized in that** subsequently the composition is determined during a control period using the lambda control until the second measured value is at least within an unavoidable tolerance equal to a target value corresponding to the target filling level and finally the pilot oxygen amount is corrected by an oxygen balance value determined during the control period.

2. Method according to claim 1, **characterized in that** as part of the lambda control, the first measured value is regulated to a first target value, wherein the first measured value and/or the first target value are corrected with a trim value, which is determined by a trim control by means of the second measured value.

3. Method according to claim 2, **characterized in that** as part of the trim control, the second measured value is regulated by setting the trim value to a second target value corresponding to the target value.

4. Method according to any one of the preceding claims, **characterized in that** the filling level range is delimited, on the one hand, by a first value corresponding to a completely empty oxygen storage and, on the other hand, by a second value corresponding to an oxygen storage tank completely filled with oxygen.

5. Method according to claim 4, **characterized in that** a filling level value is used as the target filling level, which lies between the first value and the second value and is spaced from both values.

6. Method according to claim 4 or 5, **characterized in that** a filling level value is used as the target filling level, which is closer to the first value than to the second value.

7. Method according to claim 2 or 3, **characterized in that** it is assumed that the second measured value is equal to the target value if a gradient of the trim value is equal to zero.

8. Method according to any one of the preceding claims, **characterized in that** the second measured value during the control period is continuously held in a target value range corresponding to the filling level range at a distance from a further boundary value opposite the boundary value.

9. Method according to any one of the preceding claims, **characterized in that** the second measured value is continuously and consistently adjusted in the direction of the target value during the control period.

10. Drive device (1), in particular for carrying out the method according to any one or more of the preceding claims, with an exhaust gas generating drive unit (2) and an exhaust gas aftertreatment device (4) for aftertreatment of the exhaust gas, wherein the drive device (1) is provided and designed to determine a composition of a fuel-air mixture used to operate the drive unit (2) at least temporarily by means of a lambda control based on a first measured value of a first lambda sensor (5) arranged upstream of the exhaust gas aftertreatment device (4) and based on a second measured value of a second lambda sensor arranged downstream of the exhaust gas aftertreatment device (4), wherein the drive direction (1) is further provided and designed to, in order to adjust an oxygen filling level of an oxygen storage of the exhaust gas aftertreatment device (4) to a target filling level after an occurrence of a value of the second measured value, which corresponds to the boundary value of a filling level range that accommodates the target filling level, adjust the composition in such a way that the oxygen filling level changes by a pilot oxygen amount in the direction of the target filling level, **characterized in that** subsequently the composition is determined during a control period using the lambda control until the second measured value is at least within an unavoidable tolerance equal to a target value corresponding to the target filling level and finally the pilot oxygen amount is corrected by an oxygen balance value determined during the control period.

## Revendications

1. Procédé de fonctionnement d'un dispositif d'entraînement (1) présentant un groupe moteur (2) générant un gaz d'échappement ainsi qu'un dispositif de post-traitement du gaz d'échappement (4) pour post-traitement du gaz d'échappement, dans lequel une composition d'un mélange carburant-air utilisé pour faire fonctionner le groupe moteur (2) est déterminée au moins temporairement au moyen d'une régulation lambda à partir d'une première valeur de mesure d'une première sonde lambda (5) disposée en amont du dispositif de post-traitement du gaz d'échappement (4) et à partir d'une deuxième valeur de mesure d'une deuxième sonde lambda (6) disposée en aval du dispositif de post-traitement du gaz d'échappement (4), dans lequel pour régler un niveau d'oxygène d'un réservoir d'oxygène du dispositif de post-traitement du gaz d'échappement (4) à un niveau de remplissage de consigne après l'apparition d'une valeur donnée de la deuxième valeur de mesure correspondant à une valeur limite d'une gamme de remplissage comprenant la valeur de consigne, la composition est ajustée de telle sorte que le niveau d'oxygène se modifie d'une quantité d'oxygène précommandée en direction du niveau de remplissage de consigne, **caractérisé en ce qu'**ensuite, pendant une période de régulation, la composition est déterminée au moyen de la régulation lambda jusqu'à ce que la deuxième valeur de mesure soit identique à une valeur de consigne correspondant au niveau de remplissage de consigne au moins dans une marge de tolérance inévitable, et enfin jusqu'à ce que la quantité d'oxygène précommandée ait été corrigée d'une valeur de bilan d'oxygène déterminée pendant la durée de réglage.

2. Procédé selon la revendication 1, **caractérisé en ce que** dans le cadre de la régulation lambda, la première valeur de mesure est réglée à une première valeur de consigne, la première valeur de mesure et/ou la première valeur de consigne étant corrigée d'une valeur de réglage déterminée au moyen d'un compensateur à partir de la deuxième valeur de mesure.

3. Procédé selon la revendication 2, **caractérisé en ce que** dans le cadre de la compensation, la deuxième valeur de mesure est régulée par imposition de la valeur de réglage à une valeur de consigne correspondant à la deuxième valeur de consigne.

4. Procédé selon l'une des revendications précédentes, **caractérisé en ce que** la gamme de remplissage est limitée, d'une part, par une première valeur correspondant à un réservoir d'oxygène complètement vidé de son oxygène et, d'autre part, par une deuxième valeur correspondant à un réservoir d'oxygène complètement rempli d'oxygène.

5. Procédé selon la revendication 4, **caractérisé en ce qu'**on utilise comme niveau de consigne un niveau de remplissage qui se situe entre la première valeur et la deuxième valeur et est éloigné des deux valeurs.

6. Procédé selon la revendication 4 ou 5, **caractérisé en ce qu'**on utilise comme niveau de consigne un niveau de remplissage qui se situe plus près de la première valeur que de la deuxième valeur.

7. Procédé selon la revendication 2 ou 3, **caractérisé en ce qu'**on part du principe que la deuxième valeur de mesure est égale à la valeur de consigne si un gradient de la valeur de réglage est égale à zéro.

8. Procédé selon l'une des revendications précédentes, **caractérisé en ce que** la deuxième valeur de mesure est maintenue sans interruption pendant la durée de réglage dans une gamme de valeurs de consigne correspondant à la gamme de remplissage, à distance d'une autre valeur limite opposée à la valeur limite.

9. Procédé selon l'une des revendications précédentes, **caractérisé en ce que** la deuxième valeur de mesure est adaptée en continu pendant la durée de réglage et sans interruption en direction de la valeur de consigne.

10. Dispositif d'entraînement (1), en particulier pour réaliser le procédé selon l'une ou plusieurs des revendications précédentes, avec un groupe moteur (2) générant un gaz d'échappement ainsi qu'un dispositif de post-traitement du gaz d'échappement (4) pour post-traitement du gaz d'échappement, dans lequel le dispositif d'entraînement (1) est prévu et équipé pour déterminer une composition d'un mélange carburant-air utilisé pour faire fonctionner le groupe moteur (2) au moins temporairement au moyen d'une régulation lambda à partir d'une première valeur de mesure d'une première sonde lambda (5) disposée en amont du dispositif de post-traitement du gaz d'échappement (4) et à partir d'une deuxième valeur de mesure d'une deuxième sonde lambda disposée en aval du dispositif de post-traitement du gaz d'échappement (4), dans lequel le dispositif d'entraînement (1) est prévu et équipé en outre pour régler un niveau d'oxygène d'un réservoir d'oxygène du dispositif de post-traitement du gaz d'échappement (4) à un niveau de remplissage de consigne après l'apparition d'une valeur donnée de la deuxième valeur de mesure correspondant à une valeur limite d'une gamme de remplissage comprenant la valeur de consigne, la composition est ajustée de telle sorte que le niveau d'oxygène se modifie d'une quantité d'oxygène précommandée en direction du niveau de remplissage de consigne, **caractérisé en ce qu'**ensuite, pendant une période de régulation, pour déterminer la composition au moyen de la régulation lambda jusqu'à ce que la deuxième valeur de mesure soit identique à une valeur de consigne correspondant au niveau de remplissage de consigne au moins dans une marge de tolérance inévitable, et enfin pour corriger la quantité d'oxygène précommandée d'une valeur de bilan d'oxygène déterminée pendant la durée de réglage.
